# FASCICULE DE BREVET EUROPEEN

(11) **EP 0 356 297 B1**
(45) Date de publication et mention de la délivrance du brevet: **31.03.1993**
(21) Numéro de dépôt: 89402235.9
(22) Date de dépôt: 08.08.1989
(51) Int. Cl.: E04D 13/15, E04D 13/06, E04D 3/40

(54) **Corniche préfabriquée pour bâtiment**
Vorgefertigtes Dachgesims für Gebäude
Precast cornice for a building

(30) Priorité: 09.08.1988 FR 8810729
(43) Date de publication de la demande: 28.02.1990
(73) Titulaire: SAVERDUN TERRE CUITE Société Anonyme dite, F-09700 Saverdun (FR)
(72) Inventeur: Valdebouze, Jean-François, F-34500 Béziers (FR)
(74) Mandataire: Hirsch, Marc-Roger

(56) Documents cités:
- FR-A- 1 119 335
- FR-A- 1 140 555
- FR-A- 1 231 534
- FR-A- 1 346 406
- FR-A- 2 432 588
- FR-A- 2 516 131
- FR-A- 2 559 526
- FR-A- 2 592 906
- FR-E- 73 369

## Description

La présente invention concerne une corniche préfabriquée pour bâtiment, destinée à couronner l'entablement d'une façade de bâtiment à des fins de consolidation et de décoration et, le cas échéant de chaînage, ou liaison entre ce mur de façade et la toiture dudit bâtiment.

On connaît des corniches de ce genre qui sont constituées par des assemblages de différents éléments, par exemple des éléments en matériau céramique et des éléments en ciment ou béton. Pour construire ces corniches connues, on doit mettre en place, sur le chantier, ses différents éléments constitutifs, voire les former in situ par moulage ou analogue, et les assembler ou fixer de manière convenable. Ces opérations sont fastidieuses et, par conséquent, coûteuses. Par ailleurs, elles exigent l'emploi d'une main-d'oeuvre spécialisée.

Le brevet français 1 140 550 décrit une corniche connue, constituée d'éléments préfabriqués en béton de ciment et qui présente une cavité longitudinale en U sur sa face supérieure. Ces éléments sont plus faciles à monter que les corniches préalablement connues, mais elles ne permettent pas de résoudre tous les problèmes qui se posent au montage des corniches.

La présente invention a pour but d'éliminer ces inconvénients en créant une corniche dont la mise en place peut être effectuée rapidement et facilement, sans que l'on ait à recourir à des spécialistes, ladite corniche devant, par ailleurs, se prêter à des applications multiples, c'est-à-dire notamment à la mise en place en toutes dimensions voulues, de tout motif décoratif désiré et sur tout type et toute configuration de bâtiment.

Ce but est atteint, selon l'invention, par une corniche qui est constituée par au moins un élément préfabriqué comportant une surface de base sensiblement plane, munie, sur son bord externe, d'une saillie longitudinale d'alignement, une surface supérieure sensiblement plane et parallèle à ladite surface de base, une surface frontale pourvue, le cas échéant, d'un motif décoratif, et une cavité longitudinale, ouverte à ses deux extrémités, présentant une section en U constante et susceptible de recevoir un remplissage et/ou des moyens de renforcement ou de chaînage longitudinal et/ou un revêtement étanche profilé sensiblement pour occuper la section de cette cavité et constituer un chéneau de collecte et d'évacuation de l'eau de pluie et de fonte.

Avantageusement, le remplissage horizontal de la corniche selon l'invention est constitué de matériaux de renforcement, tel que sable stabilisé, béton ou analogue, introduit dans ladite cavité longitudinale.

Dans une variante, le chaînage horizontal de la corniche selon l'invention est constitué de moyens de renforcement formés de barres d'armature longitudinales, notamment métalliques, encastrées dans les matériaux de renforcement précités et, le cas échéant, reliées à des barres d'armatures transversales ou de refend.

Selon un mode de réalisation particulier de l'invention, pour assurer la continuité du chaînage, la corniche est associée à un élément complémentaire de coffrage transversal ou de refend qui permet d'obtenir une liaison adéquate entre les différents matériaux éventuellement utilisés dans la construction du bâtiment intéressé.

Dans un autre mode de réalisation, la cavité d'une corniche supérieure est munie d'un revêtement étanche, par exemple, métallique ou plastique ou autre, profilé sensiblement pour occuper la section de cette cavité et constituer un chéneau de collecte et d'évacuation de l'eau de pluie et de fonte.

Dans un mode de réalisation particulièrement avantageux, la corniche selon l'invention comporte deux cavités longitudinales séparées, décalées horizontalement et verticalement l'une par rapport à l'autre. Cet agencement permet d'utiliser une seule corniche préfabriquée à la place de deux corniches superposées présentant chacune une seule cavité longitudinale; il en résulte une économie importante de main-d'oeuvre et de matériau de liaison (tel que mortier) utilisé pour assembler les deux corniches superposées.

La présente invention a également pour objet une corniche de bâtiment selon l'invention associée à au moins une autre corniche de type analogue, qui est superposée à la première corniche de façon telle que les cavités longitudinales respectives desdites corniches soient décalées horizontalement l'une par rapport à l'autre, tout en étant parallèles l'une à l'autre. Dans le cas de l'utilisation de la corniche selon l'invention en association avec un chéneau, cette corniche est de préférence associée à au moins une autre corniche de type analogue, qui est superposée à la première corniche de façon telle que les cavités longitudinales respectives desdites corniches soient décalées horizontalement l'une par rapport à l'autre, tout en étant parallèles l'une à l'autre. Pour relier deux corniches selon l'invention qui s'étendent perpendiculairement l'une à l'autre, il est avantageux d'utiliser deux pièces d'angle présentant le même profil que lesdites corniches et ajustées chacune bout-à-bout à la corniche associée, ces deux pièces d'angle étant assemblées l'une à l'autre par un joint en biseau.

Afin d'assurer un appui et un ancrage satisfaisants de la toiture du bâtiment intéressé, la corniche est associée, selon un mode de réalisation de l'invention, à une pièce intercalaire appelée rehausse et assemblée ou liée, à l'aide de ciment ou analogue, par sa surface inférieure, à la surface supérieure de la corniche et, par sa surface supérieure, à la surface inférieure de la toiture ou surface de la tuile.

L'invention sera décrite ci-dessous de manière plus détaillée, notamment en référence aux figures annexées qui représentent, à titre d'illustration, mais non de limitation, plusieurs modes de réalisation de l'invention.

La figure 1 montre, en perspective, une corniche selon l'invention, qui est pourvue à titre d'exemple non limitatif d'un relief décoratif du type dit de "corniche gênoise".

La figure 2 montre en coupe transversale verticale un ensemble de corniches constitué par deux corniches élémentaires superposées.

La figure 3 montre, en perspective, un élément de coffrage destiné à être associé à une corniche selon l'invention.

La figure 4 est une coupe verticale illustrant une corniche selon l'invention, interposée entre un mur de façade et la toiture d'un bâtiment.

La figure 5 représente, en perspective, partiellement en coupe et avec arrachements, un ensemble de corniches selon l'invention, renforcées par des barres de chaînage métalliques et associées à un élément de coffrage également armé et formant avec la corniche un angle droit.

La figure 6 montre schématiquement, en coupe verticale, un ensemble de deux corniches superposées, la cavité de la corniche supérieure faisant fonction de chéneau de collecte et d'évacuation d'eau de pluie et/ou de fonte.

La figure 7 montre, en plan, deux éléments d'angle reliant deux corniches posées sur des murs de façade qui forment entre eux un angle droit.

La figure 8 représente, en perspective et partiellement en coupe, une corniche selon l'invention, formée d'une seule et même pièce, qui présente deux cavités longitudinales superposées avec décalage horizontal.

La corniche représentée sur la figure 1 est formée d'une pièce unique préfabriquée et présente une face décorative 1, une surface plane inférieure 2 pourvue d'une saillie longitudinale 3 et une surface plane supérieure 7 parallèle à la surface inférieure 2, ainsi qu'une cavité longitudinale 4. La face décorative 1 peut présenter tout motif désiré, soit en plan, soit -de préférence- en relief. La figure 1 montre schématiquement l'exemple d'un motif dit "de corniche gênoise" mais pourrait être tout autre motif tels que entre autres : quart de rond, cavet, astragale, scotie, elegi, congé talon, bandeau, grecque, doucine, chanfrein tore, gorge, etc.. La saillie longitudinale 3 sert à placer la corniche sur le mur intéressé d'un bâtiment, de manière parfaitement alignée, c'est-à-dire de manière telle que le bord extrême de la face décorative 1, ainsi que la cavité longitudinale 4 soient parfaitement parallèles au plan médian du mur précité. Cette saillie peut également servir de larmier. Cette corniche peut être assujettie sur le mur du bâtiment à l'aide d'une couche de liant 6 interposée entre la surface inférieure 2 de la corniche et la surface supérieure du mur, cependant que la saillie longitudinale 3 est mise en place de manière à épouser l'arête supérieure avant dudit mur, ainsi qu'il ressort, par exemple, de la figure 2 où le mur de façade est désigné par la référence 5, la couche de liant précitée (ou analogue) étant interposée entre le sommet du mur 5 et la corniche inférieure A.

Dans le mode de réalisation, représenté à la figure 2, une corniche A selon l'invention, présentant une surface décorative 1A (de type cavet) et une cavité longitudinale 4A est posée, par l'intermédiaire de la couche de liant 6, sur le mur 5, et une seconde corniche B présentant une surface décorative 1B, (de type quart de rond) est superposée à la corniche A de façon telle que la saillie longitudinale 3B de cette corniche B épouse le bord longitudinal supérieur de la corniche A. La jonction entre les deux corniches A et B peut être assurée par une autre couche de liant ou analogue (non représentée sur la figure). Ainsi qu'il ressort du dessin, les deux corniches sont superposées de manière horizontalement décalée, la corniche supérieure B étant la plus en saillie par rapport à la surface extérieure du mur qui peut être revêtu d'une couche de crépi ou analogue, désignée par 5a et en appui sur la saillie longitudinale 3A. Dans le cas où les corniches sont en un matériau autre que la céramique, il peut se révéler nécessaire de les traiter comme le mur (par crêpi, ou analogue).

La cavité longitudinale de la corniche selon l'invention est susceptible de recevoir un remplissage ou un chaînage constitué, par exemple, de sable stabilisé, de béton ou analogue. Ceci est indiqué sur la figure 4 qui montre une corniche unique A interposée entre un mur de façade 5 de bâtiment pourvu d'un crépi 5a ou analogue et la toiture T de ce bâtiment. La corniche A est pourvue d'un remplissage ou d'un chaînage placé -par exemple par coulée- dans la cavité longitudinale et constitué par du sable stabilisé, du béton ou analogue, de préférence armé. Pour assurer un appui et un ancrage de la toiture sur la corniche, on interpose entre celles-ci une rehausse 9 convenablement profilée que l'on assujettit sur la corniche A à l'aide d'une couche de liant d'ancrage 10, cependant qu'une autre couche de liant ou analogue 10a relie le dessus de la rehausse 9 à la partie extrême intéressée de la toiture T.

Afin d'obtenir une liaison satisfaisante entre le matériau de la corniche proprement dite et les autres matériaux utilisés dans le bâtiment intéressé, il peut s'avérer avantageux de prévoir un élément de coffrage 11 profilé sensiblement en U, tel que représenté sur la figure 3.

Dans le mode de réalisation représenté sur la figure 5, on utilise deux corniches superposées A et B, une rehausse 9 d'appui de toiture, ainsi que, sur un mur de refend formant angle droit avec celui de façade qui porte l'ensemble de corniches et de rehausse, des éléments de coffrage 11. La cavité longitudinale 4A de la corniche inférieure A est remplie d'un matériau de chaînage 8, tel que du béton, dans lequel sont noyées des barres d'armature métalliques 8a. De même, l'élément de coffrage 11 est garni d'un matériau de chaînage 11a analogue à celui de la corniche A, dans lequel sont également noyées des barres d'armature métalliques 11b dont les extrémités sont entroisées avec celles des tiges 8a, comme l'indique la figure. On notera que les armatures métalliques de façade 8 et de refend 11a s'entrecroisent avec des armatures de poteaux en attente 11c et sont si possible accrochées ou autrement reliées à ces armatures transversales 11C. En variante, lorsque l'on utilise des poutres de toiture en béton armé, les fers d'armature de ces poutres peuvent également être accrochés aux barres d'armature 8a noyées dans le matériau de chaînage 8.

Pour garnir les angles formés entre deux corniches perpendiculaires l'une à l'autre ou entre une corniche et un élément de coffrage tel que 11 (figure 5), il est prévu, selon l'invention, d'utiliser deux éléments d'angle reliés par un joint en biseau. La figure 7 montre une corniche C placée sur un mur de bâtiment et une corniche D formant un angle droit avec la corniche C. Chacune des deux corniches est prolongée par une pièce d'angle 12a, 12b respectivement, ces pièces d'angle étant jointes l'une à l'autre en biseau, comme indiqué en 12c. Ces pièces 12a et 12b pourraient d'ailleurs ne constituer qu'une seule et même pièce.

Afin d'obtenir un agencement avantageux dans lequel la cavité longitudinale d'une corniche selon l'invention fait fonction de chéneau, il est prévu un mode de réalisation tel que celui représenté sur la figure 6, dans lequel la cavité longitudinale 4B de la corniche supérieure B de deux corniches superposées A et B est placée sensiblement au ras de la toiture et revêtue d'une garniture 13 convenablement profilée, de préférence formée d'un matériau métallique ou plastique approprié pour chéneau. Cette garniture s'étend jusqu'au-dessus du bord de la toiture, d'une part, et recouvre, d'autre part, la surface supérieure exposée de la corniche, comme indiqué en 13a et 13b, respectivement pour former un chéneau de collecte et d'évacuation des eaux de pluie et de fonte.

La figure 8 montre un mode de réalisation dans lequel une seule et même corniche préfabriquée présente deux cavités longitudinales 4x, 4y parallèles et décalées l'une par rapport à l'autre selon la direction horizontale et verticale. Ce mode de réalisation permet une mise en oeuvre plus rapide et plus pratique de l'agencement avantageux précité et remplace par exemple l'ensemble de deux corniches élémentaires représenté à la figure 2. La cavité ou rainure longitudinale inférieure 4y sert par exemple de coffrage pour le chaînage à barres d'armatures représenté à la figure 5 tandis que la cavité ou rainure longitudinale supérieure 4x peut servir à recevoir le chéneau 13 représenté à la figure 6.

Il convient de noter que la corniche selon l'invention peut également être préfabriquée sans relief décoratif; elle peut alors présenter une surface et/ou un logement frontal spécialement ménagés pour recevoir des décorations colorées ou rapportées sous forme de moulages. Pour ce type de décoration rapportée, on peut utiliser différents matériaux, tels que terre cuite, grès, faïence, pâte de verre, acier inoxydable, aluminium anodisé, acier émaillé, céramique, verre coloré, verre émaillé, bois naturel, contreplaqué de type marine décoré, béton décoré émaillé et analogues.

Pour la fabrication de la corniche selon l'invention, on peut utiliser, comme matériau de départ, des matériaux tels que terre cuite, argile expansé, mousse d'argile, béton lourd moulé armé ou non, béton lourd aggloméré, ou encore du béton allégé tel que le béton cellulaire ou alvéolaire, béton moussant, béton de pouzzolane, béton de polystyrène, béton de billes de verre, béton de vermiculite, béton de bois minéralisé et analogues.

## Revendications

1. Corniche pour bâtiment, destinée à couronner un mur de façade ou entablement d'un bâtiment à des fins de consolidation, et/ou de chaînage ou de liaison et/ou de décoration, constituée par au moins un élément préfabriqué comportant une surface de base (2) sensiblement plane munie, sur son bord externe, d'une saillie longitudinale d'alignement, une surface supérieure (7) sensiblement plane et parallèle à ladite surface de base, une surface frontale (1) pourvue, le cas échéant, d'un motif décoratif, et une cavité longitudinale (4) ouverte à ses deux extrémités, présentant une section en U constante, et susceptible de recevoir un remplissage et/ou des moyens de renforcement ou de chaînage longitudinal (8, 8a, 11a, 11b) et/ou un revêtement étanche (13) profilé sensiblement pour occuper la section de cette cavité et constituer un chéneau de collecte et d'évacuation de l'eau de pluie et de fonte.

2. Corniche selon la revendication 1, caractérisée en ce que le remplissage horizontal de la corniche est constituée de matériaux de renforcement (8), introduits dans ladite cavité longitudinale (4).

3. Corniche selon la revendication 1 ou 2, caractérisée en ce que le chaînage horizontal est constitué de moyens de renforcement formés de barres d'armature (8a) longitudinales, notamment métalliques, encastrées dans les matériaux de renforcement (8) précités et le cas échéant reliées à des barres d'armatures transversales ou de refend (11C).

4. Corniche selon les revendications 1 à 3, caractérisée en ce qu'elle est associée à un élément complémentaire de coffrage (11) transversal ou de refend.

5. Corniche selon les revendications 1 à 4, caractérisée en ce qu'elle comporte deux cavités longitudinales séparées (4x, 4y), décalées horizontalement et verticalement l'une par rapport à l'autre.

6. Corniche selon les revendications 1 à 5, associée à une seconde corniche qui s'étend perpendiculairement à la première, caractérisée en ce qu'elle est associée en outre à deux pièces d'angle (12a, 12b) présentant le même profil que lesdites corniches (C, D) et ajustées chacune bout-à-bout à la corniche associée, ces deux pièces d'angle étant assemblées l'une à l'autre selon un joint en biseau (12c).

7. Corniche selon les revendications 1 à 6, caractérisée en ce qu'elle est associée en outre à une pièce d'angle (12a + 12b) présentant le même profil que lesdites corniches (C, D) et ajustée bout-à-bout auxdites corniches.

8. Corniche selon les revendications 1 à 7, caractérisée en ce qu'elle est associée à une pièce intercalaire ou rehausse (9) liée, à l'aide de ciment (10, 10a) ou analogue, par sa surface inférieure, à la surface supérieure de la corniche et, par sa surface supérieure, à la surface inférieure de la toiture (T) du bâtiment.

9. Corniche selon les revendications 1 à 8, caractérisée en ce qu'elle est associée à au moins une autre corniche (1B) de type analogue, qui est superposée à la première corniche (A) de façon telle que les cavités longitudinales respectives (4A, 4B) desdites corniches soient décalées horizontalement l'une par rapport à l'autre, tout en étant parallèles l'une à l'autre.

## Patentansprüche

1. Dachgesims für Bauten zum Krönen einer Fassadenwand oder des gesamten Dachgesims eines Gebäudes zu Konsolidierungs- und/oder Verankerungs- und Verbindungs- und/oder Dekorationszwecken, bestehend aus wenigstens einem vorgefertigten Element mit einer im wesentlichen flachen, an ihrem äußeren Rand mit einem Längsflucht-Vorsprung versehenen Grundfläche (2), einer im wesentlichen flachen und zu der Grundfläche parallel verlaufenden oberen Fläche (7), einer, gegebenenfalls mit einem dekorativen Muster ausgestatteten, Frontfläche (1) und einer länglichen, an ihren beiden Enden geöffneten Aushöhlung (4) mit einem unveränderlichen U-förmigen Durchschnitt und die geeignet ist um eine Füllung und/oder Verstärkungsmittel und Längsverankerungsmittel (8, 8a, 11a, 11b) und/oder eine im wesentlichen im Schnitt geformte dichte Bekleidung (13) um den Abschnitt dieser Aushöhlung zu besetzen, aufzunehmen und eine Auffang- und Abführrinne für Regen- und Schmelzwasser zu bilden.

2. Dachgesims nach Anspruch 1, dadurch gekennzeichnet, daß die horizontale Hintermauerung des Dachgesims aus Festigungsmaterial (8) besteht das in die Längsaushöhlung (4) eingeführt wurde.

3. Dachgesims nach Anspruch 1 oder 2, dadurch gekennzeichnet, daß die horizontale Verankerung aus Verstärkungsmitteln besteht, die aus longitudinalen insbesondere metallischen Bewehrungsstangen (8a) gebildet sind die in oben genanntem Verstärkungsmaterial (8) eingefügt, und gegebenenfalls mit querliegenden Bewehrungsstangen (11C) verbunden sind.

4. Dachgesims nach Anspruch 1 bis 3, dadurch gekennzeichnet, daß es mit einem komplementären querliegenden Schalungsteil (11) verbunden ist.

5. Dachgesims nach Anspruch 1 bis 4, dadurch gekennzeichnet, daß es zwei separate Längsaushöhlungen (4x, 4y) aufweist, die zueinander horizontal und vertikal verschoben sind.

6. Dachgesims nach Anspruch 1 bis 5, welches einem zweiten, senkrecht zu dem ersten liegenden Dachgesims zugeordnet ist, dadurch gekennzeichnet, daß es außerdem mit zwei Eckstücken (12a, 12b) verbunden ist, die das gleiche Profil haben wie die Dachgesimse (C, D) und jeweils an das zugeordnete Dachgesims stumpf gestoßen angepaßt sind, wobei diese beiden Eckstücke gemäß einer Ausziehverbindung (12c) aneinandergefügt sind.

7. Dachgesims nach Anspruch 1 bis 6, dadurch gekennzeichnet, daß es außerdem einem Eckstück (12a + 12b) zugeordnet ist, das das gleiche Profil wie die Dachgesimse (C, D) hat und welches an die Dachgesimse stumpf gestoßen angepaßt ist.

8. Dachgesims nach Anspruch 1 bis 7, dadurch gekennzeichnet, daß es einem Zwischen- oder Erhöhungsteil (9) zugeordnet wird, der vermittels Zement (10, 10a) oder ähnlichem über seine untere Fläche mit der oberen Fläche des Dachgesims, und über seine obere Fläche mit der unteren Fläche des Gebäudedachs (T) verbunden ist.

9. Dachgesims nach Anspruch 1 bis 8, dadurch gekennzeichnet, daß es mit wenigstens einem anderen Dachgesims (1B) des ähnlichen Typs verbunden ist, das über dem ersten Dachgesims (A) derart gestapelt ist, daß die entsprechenden Längsaushöhlungen (4A, 4B) der Dachgesimse zueinander horizontal verschoben, aber doch parallel zueinander sind.

## Claims

1. Cornice for a building, for topping an outer wall or coping of the building for strengthening, and/or wall tying or linking and/or decorative purposes consisting of at least one prefabricated element comprising a substantially plane base surface (2) provided on its outer edge with a longitudinal projection for alignment purposes, a substantially flat upper surface (7) substantially parallel to said base surface, a front surface (1) optionally provided with a decorative pattern, and a longitudinal recess (4) open at both ends having an unchanging U-shaped cross-section and adapted to receive a filling and/or longitudinal reinforcing or wall tying means (8, 8a, 11a, 11b) and/or a waterproof lining (13) substantially shaped so as to occupy the cross section of said recess and to constitute a gutter for rainwater and melting snow.

2. Cornice according to claim 1, characterized in that the horizontal filling of said cornice comprises reinforcing material (8) introduced into said longitudinal recess (4).

3. Cornice according to claim 1 or 2, characterized in that the longitudinal wall tie comprises reinforcing means consisting of longitudinal reinforcing rod means (8a), notably of metal, embedded in said reinforcing materials (8) and optionally linked to transverse or corner reinforcing rod means (11C).

4. Cornice according to claims 1 to 3, characterized in that it is associated with a complementary transverse or corner formwork element (11).

5. Cornice according to claims 1 to 4, characterized in that it includes two separated longitudinal recesses (4x, 4y) horizontally and vertical offset with respect to each other.

6. Cornice according to claims 1 to 5, associated with a second cornice extending perpendicularly to said first cornice, characterized it is further associated with two corner pieces (12a, 12b) having the same outer shape as said cornices (C,D) and each fitting end-to-end to the associated cornice, said two corner pieces being fitted together along a bevelled joining line (12c).

7. Cornice according to claims 1 to 6, characterized in that it is additionally associated with a corner piece (12a + 12b) having the same outer shape as said cornices (C, D) and adapted to fit end-to-end to said cornices.

8. Cornice according to claims 1 to 7, characterized in that it is associated with a spacing or raising component (9) linked, by means of cement (10, 10a) or similar, by means of its lower surface, to the upper surface of said cornice and, by means of its upper surface, to the lower surface of the roofing (T) of said building.

9. Cornice according to claims 1 to 8, characterized in that it is associated with at least one other cornice (1B) of a similar type, placed on top of said first cornice (A) whereby the respective longitudinal recesses (4A, 4B) of said cornices are horizontally offset with respect to each other while remaining parallel to each other.
